# EUROPÄISCHE PATENTSCHRIFT

(11) **EP 2 093 852 B1**
(45) Veröffentlichungstag und Bekanntmachung des Hinweises auf die Patenterteilung: **27.10.2010**
(21) Anmeldenummer: 09001570.2
(22) Anmeldetag: 05.02.2009
(51) Int. Cl.: H02G 3/12, H04B 1/08, H05K 5/00

(54) **Unterputzradio**
Built-in radio
Radio encastrée

(30) Priorität: 22.02.2008 DE 102008010550
(43) Veröffentlichungstag der Anmeldung: 26.08.2009
(73) Patentinhaber: ABB AG, 68309 Mannheim (DE)
(72) Erfinder: Elster, Günther, 89312 Günzburg (DE); Szkudlarek, Thomas, Dipl.-Ing., 45665 Recklinghausen (DE); Lange, Manfred, Dipl.-Ing., 44229 Dortmund (DE); Heite, Christian, Dr.-Ing., 58553 Halver (DE)

(56) Entgegenhaltungen:
- EP-A- 1 912 337
- DE-A1- 4 312 613
- DE-A1-102005 016 082
- DE-U1- 7 902 267
- DE-U1- 20 116 556

## Beschreibung

Die Erfindung betrifft ein Unterputzradio mit Unterputz-Radio-Gerätesockel, welcher sich aus folgenden Baukomponenten zusammensetzt:
- einem Bedienteil mit Anzeigepanel, mehreren Tastarmen und einem Bedienelement-Steckverbinder,
- einer Empfänger/Verstärker-Leiterplatte mit Radio-Empfängerteil, Verstärker, Lautsprecher-Anschlussblock und einem Steckverbinder zur Kontaktierung des Bedienelement-Steckverbinders,
- einer Netz-Leiterplatte mit Netzteil und Energieversorgungs-Anschlussblock,
- einem Gehäuse mit daran befestigtem Tragring,
- wobei zur Komplettierung des Unterputz-Radio-Gerätesockels C-Scheibe und Abdeckrahmen aus einem gewünschten Programm auswählbar sind, während ein und derselbe Unterputz-Radio-Gerätesockel universell für die unterschiedlichen Programme einsetzbar ist.

Aus der DE 201 16 556 U1 ist eine Empfänger- und Wiedergabeeinrichtung für Rundfunk- und/oder Fernsehsignale bekannt, wobei die Spannungsversorgungsmittel oder die Empfängermittel ein Hauptmodul bilden, welches nach Art eines Elektro-Installationsgeräts eines üblichen Gebäudeinstallationssystems aus einem sockelartigen, in eine normgerechte Elektro-Installationsdose einsetzbaren Einsatzkörpers besteht und wobei zumindest die Steuermittel oder die Signal-Wiedergabemittel als gesondertes Nebenmodul (Lautsprechermodul) elektrisch und mechanisch mit dem Hauptmodul verbindbar sind. Jedes Modul weist zur Einbauhalterung in der Installationsdose einen rahmenartigen, eine Montageebene definierenden Tragring auf.

Aus der DE 43 12 613 A1 ist ein in Form einer Unterputzbaueinheit aufgebauter, z. B. zur Jalousiesteuerung dienender Steuerbaustein bekannt, welcher eine Auswerteelektronik besitzt, die als Prozessor ausgebildet ist und mit verschiedenen Ein- und Ausgabeeinheiten in Verbindung steht. Alle Funktionseinheiten des Steuerbausteins werden durch ein Netzteil mit Strom versorgt. Auf den Steuerbaustein kann eine als selbständig austauschbare Funktionseinheit gestaltete Bedieneinheit aufgesetzt werden. Eine elektrische und mechanische Verbindung zwischen der Bedieneinheit und der Unterputzbaueinheit wird über eine Schnittstelle mit Kontaktstiften hergestellt.

Aus der DE 79 02 267 U1 ist ein Radiogerät mit schachtelförmigem Aufnahmebehälter für dieses bekannt, wobei der Behälter die Seitenabmessungen einer Badezimmerfliese, also 15 x 15 cm, aufweist. An der Rückseite des Gerätes sind Stecker vorgesehen, zu welchen an der Innenseite des Behälters angeordnete Steckbuchsen korrespondieren, die mit Antennendrähten korrespondieren. An der Vorderseite des Geräts ist ein Deckel schwenkbar angeordnet, der Bohrungen zum Durchtritt der Bedienungsknöpfe aufweist.

Der Erfindung liegt die Aufgabe zugrunde, ein Unterputzradio mit einem Unterputz-Radio-Gerätesockel anzugeben, bei welchem mit Ausnahme von Lautsprechern alle Baukomponenten eines Rundfunkgerätes in einer einzigen Unterputzdose integriert sind.

Diese Aufgabe wird erfindungsgemäß gelöst durch ein Unterputzradio mit einem Unterputz-Radio-Gerätesockel, der lediglich eine einzige Unterputzdose erfordert und sich aus folgenden Baukomponenten zusammensetzt:
- einem Bedienteil mit Anzeigepanel, mehreren Tastarmen und einem Bedienelement-Steckverbinder,
- einer Empfänger/Verstärker-Leiterplatte mit Radio-Empfängerteil, Verstärker, Lautsprecher-Anschlussblock und einem Steckverbinder zur Kontaktierung des Bedienelement-Steckverbinders,
- einer Netz-Leiterplatte mit Netzteil und Energieversorgungs-Anschlussblock,
- einem aus Gehäuse-Unterteil und Gehäuse-Oberteil zusammengesetzten Gehäuse,
- einem am Gehäuse-Oberteil befestigten Tragring,
wobei die Lage der Netz-Leiterplatte durch Auflagepodeste im Gehäuse-Unterteil und durch in das Gehäuse-Unterteil eintauchende Laschen des Gehäuse-Oberteils festgelegt ist,
wobei die Lage der Empfänger/Verstärker-Leiterplatte durch Auflagepodeste im Gehäuse-Unterteil und durch in das Gehäuse-Unterteil eintauchende Wandungen des Gehäuse-Oberteils festgelegt ist, und
wobei zur Komplettierung des Unterputz-Radio-Gerätesockels eine C-Scheibe und ein Abdeckrahmen aus einem gewünschten Unterputz-Programm auswählbar sind, während ein und derselbe Unterputz-Radio-Gerätesockel universell für die unterschiedlichen Unterputz-Programme einsetzbar ist.

Die mit der Erfindung erzielbaren Vorteile liegen insbesondere darin, dass der lediglich eine einzige Unterputzdose erfordernde Unterputz-Radio-Gerätesockel universell für unterschiedliche Installationsgeräte-Programme geeignet ist. Die Auswahl der C-Scheibe (Zentralscheibe) und des Abdeckrahmens kann aus unterschiedlichen Programmen mit unterschiedlichem Design und unterschiedlicher Farbgebung erfolgen. Wie bereits erwähnt, enthält der Unterputz-Radio-Gerätesockel selbst keinerlei Lautsprecher. Die anzuschließenden Lautsprecher können vielmehr in beliebiger Weise unter Beachtung akustischer Besonderheiten und individueller Vorstellung frei innerhalb eines Raumes positioniert werden. Es können wahlweise Wandlautsprecher, Deckenlautsprecher und sich auf dem Fußboden abstützende Standlautsprecher eingesetzt werden. Selbstverständlich sind auch Lautsprecher einsetzbar, welche ebenfalls in Form eines Unterputz-Elektro-Installationsgeräts ausgebildet sind. Zweckmäßige Ausgestaltungen der Erfindung sind in den Unteransprüchen gekennzeichnet.

Die Erfindung wird nachstehend an Hand der in der Zeichnung dargestellten Ausführungsbeispiele erläutert. Es zeigen:
- Fig. 1: einen Unterputz-Radio-Gerätesockel in perspektivischer Explosionsdar- stellung,
- Fig. 2: eine Seitenansicht eines in seine Einzelkomponenten zerlegten Unterputz- Radio-Gerätesockels,
- Fig. 3: eine Seitenansicht eines kompletten Unterputz-Radio-Gerätesockels,
- Fig. 4: eine Seitenansicht eines Unterputz-Radio-Gerätesockels bei entferntem Gehäuse,
- Fig. 5: eine Sicht auf die Rückseite einer im Unterputz-Radio-Gerätesockel ein- gebauten Empfänger/Nerstärker-Leiterplatte,
- Fig. 6: eine Sicht auf die Frontseite eines Unterputz-Radio-Gerätesockels,
- Fig. 7: eine Sicht auf die Frontseite eines komplettierten Unterputzradios.

In Fig. 1 ist ein Unterputz-Radio-Gerätesockel in perspektivischer Explosionsdarstellung dargestellt. Der Unterputz-Radio-Gerätesockel 1 ist aus den folgenden Baukomponenten zusammengesetzt:
- einem Bedienteil, zusammengesetzt aus einem Bedienteil-Unterteil 7 und einem Bedienteil-Oberteil 3,
- einer Empfänger/Verstärker-Leiterplatte 13,
- einer Netz-Leiterplatte 18,
- einem Gehäuse, zusammengesetzt aus einem Gehäuse-Unterteil 23 und einem Gehäuse-Oberteil 30,
- einem Tragring 37.

Im Bedienelement-Unterteil 7 sind ein Anzeigepanel 9 (Display) sowie nahe jeder Ecke dieses Anzeigepanels 9 je ein Tastarm 11 angeordnet. Zur elektrischen Verbindung mit der Empfänger/Verstärker-Leiterplatte 13 dient ein Bedienelement-Steckverbinder 10, welcher in den Figuren 2 und 4 gezeigt ist und welcher im montierten Zustand in einen korrespondierenden Steckverbinder 14 dieser Leiterplatte 13 eingesteckt ist. Im montierten Zustand greifen Rastnasen 8 des Bedienelement-Unterteils 7 in korrespondierende Rastöffnungen 4 des Bedienelement-Oberteils 3.

Die Empfänger/Verstärker-Leiterplatte 13 weist außer einem Radio-Empfängerteil und einem Verstärker sowie dem vorstehend erwähnten Steckverbinder 14 einen Lautsprecher-Anschlussblock 15 auf, welcher nicht nur die Schraubanschlüsse für zwei Lautsprecher, sondern zusätzlich auch den Anschluss für eine externe Antenne, den Anschluss für eine externe Audioquelle und einen Anschluss für eine "Audiosenke" oder eine "Audioeinspeisung", genauer "Line-out" und "Line-in" zur Verfügung stellt. An der Rückseite der Empfänger/Verstärker-Leiterplatte 13 befindet sich ein Umschalter 16 zum Umschalten zwischen einer internen Antenne und einer externen Antenne, was in Fig. 5 gezeigt ist. Die interne Antenne wird z. B. realisiert in Form einer Netzankopplung, abgesichert über zwei Y-Kondensatoren.

Die Netz-Leiterplatte 18 weist außer einem Netzteil einen Energieversorgungs-Anschlussblock 19 für den Anschluss an ein Wechselspannungsnetz auf, wobei dieser Anschlussblock 19 zusätzlich einen Nebenstellen-Anschluss 19 ermöglicht. Die elektrische Verbindung zwischen Netz-Leiterplatte 18 und Empfänger/Verstärker-Leiterplatte 13 erfolgt unter Einsatz von Verbindungsleitungen 20, 21.

Zur Montage des Unterputz-Radio-Gerätesockels wird zunächst die Netz-Leiterplatte 18 in das Gehäuse-Unterteil 23 eingelegt, wobei die genaue Einbaulage durch Auflagepodeste 24 festgelegt ist. Ein im Gehäuse-Unterteil 23 eingebrachtes Fenster 26 ermöglicht den Zugang zum Energieversorgungs-Anschlussblock 19 und damit den späteren Anschluss von Leitungen eines Wechselspannungsnetzes an den Unterputz-Radio-Gerätesockel. Nach Aufstecken der Verbindungsleitungen 20, 21 wird die Empfänger/Verstärker-Leiterplatte 13 in das Gehäuse-Unterteil 23 eingebracht, wobei die genaue Einbaulage durch Auflagepodeste 27 festgelegt ist.

Abschließend wird das derart bestückte Gehäuse-Unterteil 23 mit dem Gehäuse-Oberteil 30 verrastet. Hierzu greifen Rastnasen 31 des Gehäuse-Oberteils 30 in korrespondierende Rastöffnungen 25 des Gehäuse-Unterteils 23 ein. Diese Rastnasen 31 befinden sich an zwei sich gegenüberliegenden Laschen 32 des Gehäuse-Oberteils 30, welche im montierten Zustand in das Gehäuse-Unterteil 23 eingreifen. Die Unterkanten dieser Laschen 32 drücken bei montiertem Zustand gegen die Netz-Leiterplatte 18, wodurch letztere innerhalb des Gehäuses fixiert wird. Die Fixierung der Empfänger/Verstärker-Leiterplatte 13 innerhalb des Gehäuses bei montiertem Zustand erfolgt ähnlich hierzu, indem Wandungen 34 des Gehäuse-Oberteils 30 in das Gehäuse-Unterteil 23 eintauchen und mit ihren Unterkanten gegen diese Leiterplatte 13 drücken.

Bei miteinander verrasteten Gehäuseteilen 23, 30 stellen Ausnehmungen 28 bzw. 35 im Gehäuse-Unterteil 23 bzw. im Gehäuse-Oberteil 30 die Zugänglichkeit zu den Schraubklemmen des Lautsprecher-Anschlussblocks 15 sicher.

In Fig. 1 ist zudem eine Rastnase 33 zu erkennen, welche zusammen mit weiteren, in der gezeigten perspektivischen Darstellung verdeckten Rastnasen dazu dient, den Tragring 37 mit dem Gehäuse-Oberteil 30 zu verbinden.

In Fig. 2 ist eine Seitenansicht eines in seine Einzelkomponenten zerlegten Unterputz-Radio-Gerätesockels 1 dargestellt, welche die in Fig. 1 behandelten Komponenten, wie
- Bedienelement-Oberteil 3 mit Rastöffnungen 4,
- Bedienelement-Unterteil 7 mit Rastnasen 8, Bedienelement-Steckverbinder 10 und Tastarmen 11,
- Empfänger/Verstärker-Leiterplatte 13 mit Steckverbinder 14 und Lautsprecher-Anschlussblock 15,
- Netz-Leiterplatte 18 mit Energieversorgungs-Anschlussblock 19 und Verbindungsleitungen 20, 21,
- Gehäuse-Unterteil 23 mit Rastöffnungen 25,
- Gehäuse-Oberteil 30 mit Rastnase 31, Laschen 32, Rastnasen 33 und Wandung 34
- und Tragring 37
zeigt.

Der Tragring 37 wird auf dem Gehäuse-Oberteil 30 fixiert, indem er an Kunststoffnasen eingehängt bzw. verstemmt wird, wie vorstehend bereits angedeutet. Das Bedienelement-Unterteil 7 verrastet mit Metallklammern auf dem Gehäuse-Oberteil in entsprechenden Aussparungen.

In Fig. 3 ist eine Seitenansicht eines kompletten Unterputz-Radio-Gerätesockels 1 dargestellt. Es sind die Verrastung zwischen Bedienelement-Oberteil 3 und Bedienelement-Unterteil 7 über Rastnasen 8 / Rastöffnungen 4, die Verrastung zwischen Gehäuse-Unterteil 23 und Gehäuse-Oberteil 30 über Rastnasen 31 / Rastöffnungen 25, der Tragring 37 sowie der Lautsprecher-Anschlussblock 15 zu erkennen.

In Fig. 4 ist eine Seitenansicht eines Unterputz-Radio-Gerätesockels bei entferntem Gehäuse, d. h. ohne Gehäuse-Oberteil und -Unterteil dargestellt. Es sind die Verrastung zwischen Bedienelement-Oberteil 3 und Bedienelement-Unterteil 7 über Rastnasen 8 / Rastöffnungen 4, die Kontaktierung zwischen Bedienelement-Steckverbinder 10 des Bedienelement-Unterteils 7 und Steckverbinder 14 der EmpfängerNerstärker-Leiterplatte 13, der Lautsprecher-Anschlussblock 15 dieser Leiter-, platte 13, die Netz-Leiterplatte 18 mit Energieversorgungsblock 19 und den Verbindungsleitungen 20, 21 zur Empfänger/Verstärker-Leiterplatte 13 sowie der Tragring 37 zu erkennen.

In Fig. 5 ist eine Sicht auf die Rückseite einer im Unterputz-Radio-Gerätesockel eingebauten Empfänger/Verstärker-Leiterplatte 13 dargestellt, wobei insbesondere der vorstehend bereits erwähnte Umschalter 16 zu erkennen ist. Des Weiteren ist der Tragring 37 mit vier symmetrisch angeordneten, für die Montage des Unterputz-Radio-Gerätesockels in einer Standard-Unterputzdose dienenden Schlüssellöchern 38 gezeigt.

In Fig. 6 ist eine Sicht auf die Frontseite eines Unterputz-Radio-Gerätesockels dargestellt. Es sind das Bedienelement-Oberteil 3, das Anzeigepanel 9, die vier in der Nähe der Ecken des Anzeigepanels 9 angeordneten Tastarme 11 sowie der Tragring 37 mit seinen Schlüssellöchern 38 zu erkennen. Die Anordnung eines das Installationsgerät komplettierenden Abdeckrahmens 40 ist gestrichelt skizziert.

Der Unterputz-Radio-Gerätesockel wird nach erfolgtem Anschluss von Lautsprecherkabeln, dem Kabel einer externen Antenne (optional), den Leitungen einer externen Audioquelle (optional), den Leitungen eines Wechselspannungsnetzes (Phasenleiter, Nullleiter) und der Leitung einer Nebenstelle (optional) in eine handelsübliche Standard-Unterputrdose (für Elektro-Installationsgeräte eines Gebäudeinstallationssystems) eingebracht. Die Montage erfolgt, indem geeignete Schrauben durch zwei der vier Schlüssellöcher 38 des Tragrings 37 geführt und in entsprechende Taschen an der Wandung der Unterputzdose eingeschraubt werden. Zur Komplettierung können C-Scheibe (Zentralscheibe) und Abdeckrahmen aus unterschiedlichen Programmen mit unterschiedlichem Design und unterschiedlicher Farbgebung in gewünschter Weise ausgewählt werden. Derartige Unterputz-Programme sind in unterschiedlicher Formgebung, unterschiedlicher Farbgebung und unter Einsatz unterschiedlicher Materialen (z. B. Kunststoff, Edelstahl) verfügbar. Auf diese Weise wird das Rundfunkgerät harmonisch in ein Unterputz-Programm integriert und stellt keinen "Fremdkörper" im Hinblick auf Steckdosen, Schalter, Dimmer, Tastsensoren und Bewegungsmelder dar. Des Weiteren kann das Rundfunkgerät in Mehrfach-Kombinationen (z. B. 2fach-Kombination, 3fach-Kombination, 4fach-Kombination) zusammen mit Schaltern, Dimmern usw. eingesetzt werden. Ferner ergeben sich eine Vielzahl unterschiedlicher Kombinationsmöglichkeiten, z. B. im Hinblick auf mögliche Farb-Kombinationen.

In Fig. 7 ist eine Sicht auf die Frontseite eines komplettierten Unterputzradios dargestellt, wobei eine C-Scheibe (Zentralscheibe) 41 mit in ihren vier Ecken angeordneten Bedientasten 42 einerseits das zentrale Anzeigepanel 9 enthält und andererseits von einem Abdeckrahmen 40 umschlossen ist. Die Bedientasten 42 beaufschlagen die Tastarme 11 über Stößel an ihrer Unterseite.

### Bezugszeichenliste

- 1: Unterputz-Radio-Gerätesockel
- 2: -
- 3: Bedienelement-Oberteil
- 4: Rastöffnungen
- 5: -
- 6: -
- 7: Bedienelement-Unterteil
- 8: Rastnasen
- 9: Anzeigepanel
- 10: Bedienelement-Steckverbirider
- 11: Tastarm
- 12: -
- 13: Empfänger/Verstärker-Leiterplatte mit Radio-Empfängerteil und Ver- stärker
- 14: Steckverbinder zum Einstecken des Bedienelement-Steckverbinders
- 15: Lautsprecher-Anschlussblock inklusiv Anschluss für externe Antenne und externe Audioquelle
- 16: Umschalter interne/externe Antenne
- 17: -
- 18: Netz-Leiterplatte mit Netzteil
- 19: Energieversorgungs-Anschlussblock inklusiv Nebenstellen-Anschluss
- 20: Verbindungsleitung
- 21: Verbindungsleitung
- 22: -
- 23: Gehäuse-Unterteil
- 24: Auflagepodeste für Netz-Leiterplatte
- 25: Rastöffnungen
- 26: Fenster für Energieversorgungs-Anschlussblock
- 27: Auflagepodest für Empfänger/Verstärker-Leiterplatte
- 28: Ausnehmung für Lautsprecher-Anschlussblock
- 29: -
- 30: Gehäuse-Oberteil
- 31: Rastnasen
- 32: Laschen des Gehäuse-Oberteils
- 33: Rastnasen
- 34: Wandung des Gehäuse-Oberteils
- 35: Ausnehmung für Lautsprecher-Anschlussblock
- 36: -
- 37: Tragring
- 38: Schlüssellöcher
- 39: -
- 40: Abdeckrahmen
- 41: C-Scheibe (Zentralscheibe)
- 42: Bedientaste

## Patentansprüche

1. Unterputzradio mit einem Unterputz-Radio-Gerätesockel (1), der lediglich eine einzige Unterputzdose erfordert und sich aus folgenden Baukomponenten zusammensetzt:
- einem Bedienteil (3, 7) mit Anzeigepanel (9), mehreren Tastarmen (11) und einem Bedienelement-Steckverbinder (10),
- einer Empfänger/Verstärker-Leiterplatte (13) mit Radio-Empfängerteil, Verstärker, Lautsprecher-Anschlussblock (15) und einem Steckverbinder (14) zur Kontaktierung des Bedienelement-Steckverbinders (10),
- einer Netz-Leiterplatte (18) mit Netzteil und Energieversorgungs-Anschlussblock (19),
- einem aus Gehäuse-Unterteil (23) und Gehäuse-Oberteil (30) zusammengesetzten Gehäuse,
- einem am Gehäuse-Oberteil (3) befestigten Tragring (37),
wobei die Lage der Netz-Leiterplatte (18) durch Auflagepodeste (24) im Gehäuse-Unterteil (23) und durch in das Gehäuse-Unterteil (23) eintauchende Laschen (32) des Gehäuse-Oberteils (30) festgelegt ist,
wobei die Lage der Empfänger/Verstärker-Leiterplatte (13) durch Auflagepodeste (27) im Gehäuse-Unterteil (23) und durch in das Gehäuse-Unterteil (23) eintauchende Wandungen (34) des Gehäuse-Oberteils (30) festgelegt ist, und wobei zur Komplettierung des Unterputz-Radio-Gerätesockels eine C-Scheibe (41) und ein Abdeckrahmen (40) aus einem gewünschten Unterputz-Programm auswählbar sind, während ein und derselbe Unterputz-Radio-Gerätesockel (1) universell für die unterschiedlichen Unterputz-Programme einsetzbar ist.

2. Unterputzradio nach Anspruch 1, **dadurch gekennzeichnet, dass** das Bedienteil aus einem Bedienelement-Untertell (7) und einem Bedienelement-Oberteil (3) zusammengesetzt ist.

3. Unterputzradio nach Anspruch 2, **dadurch gekennzeichnet, dass** eine Verrastung zwischen Bedienelement-Oberteil (3) und Bedienelement-Unterteil (7) über Rastnasen (8) und Rastöffnungen (4) erfolgt.

4. Unterputzradio nach einem der vorstehenden Ansprüche, **dadurch gekennzeichnet, dass** eine Verrastung zwischen Gehäuse-Unterteil (23) und Gehäuse-Oberteil (30) über Rastnasen (31) und Rastöffnungen (25) erfolgt.

5. Unterputzradio nach einem der vorstehenden Ansprüche, **dadurch gekennzeichnet, dass** der Lautsprecher-Anschlussblock (15) einen Anschluss für eine externe Audioquelle zur Verfügung stellt.

6. Unterputzradio nach einem der vorstehenden Ansprüche, **dadurch gekennzeichnet, dass** der Lautsprecher-Anschlussblock (15) einen Anschluss für eine "Audiosenke" oder eine "Audioeinspeisung", respektive "Line-out" und "Line-in" zur Verfügung stellt.

7. Unterputzradio nach einem der vorstehenden Ansprüche, **dadurch gekennzeichnet, dass** der Lautsprecher-Anschlussblock (15) einen Anschluss für eine externe Antenne zur Verfügung stellt.

8. Unterputzradio (1) nach Anspruch 6, **dadurch gekennzeichnet, dass** die Empfänger/Verstärker-Leiterplatte (13) einen Umschalter (16) zum Umschalten zwischen einer internen und einer externen Antenne aufweist.

9. Unterputzradio nach einem der vorstehenden Ansprüche, **dadurch gekennzeichnet, dass** der Energieversorgungs-Anschlussblock (19) einen Nebenstellen-Anschluss ermöglicht.

10. Unterputzradio nach einem der vorstehenden Ansprüche, **dadurch gekennzeichnet, dass** Bedientasten (42) der C-Scheibe (41) die Tastarme (11) des Bedienteils (3, 7) beaufschlagen.

## Claims

1. An in-wall radio, comprising an in-wall radio-appliance base (1) which merely requires a single flush-mounted socket and is composed of the following components:
- an operating part (3, 7) with display panel (9), several sensing arms (11) and a connector (10) of the operating element;
- a receiver/amplifier printed circuit board (13) with radio receiver part, amplifier, loudspeaker connecting block (15) and a connector (14) for making contact with the connector (10) of the operating element;
- a mains printed circuit board (18) with power supply and power-supply connecting block (19);
- a housing composed of a bottom part (23) of the housing and upper part (30) of the housing;
- a support ring (37) fixed to the upper part (30) of the housing;
with the position of the mains printed circuit board (18) being determined by support platforms (24) in the bottom part (23) of the housing and by lugs (32) of the upper part (30) of the housing which dip into the bottom part (23) of the housing, with the position of the receiver/amplifier printed circuit board (13) being determined by support platforms (27) in the bottom part (23) of the housing and by walls (34) of the upper part (30) of the housing dipping into the bottom part (23) of the housing, with a C-disk (41) and a cover frame (40) being selectable from a desired in-wall program in order to complete the in-wall radio appliance base, while one and the same in-wall radio appliance base (1) can be used universally for the different in-wall programs.

2. An in-wall radio according to claim 1, **characterized in that** the operating part is composed of a lower part (7) of the operating element and an upper part (3) of the operating element.

3. An in-wall radio according to claim 2, **characterized in that** latching occurs between the upper part (3) of the operating element and the lower part (7) of the operating element via latching noses (8) and latching openings (4).

4. An in-wall radio according to one of the preceding claims, **characterized in that** latching occurs between the lower part (23) of the housing and the upper part (30) of the housing via latching noses (31) and latching openings (25).

5. An in-wall radio according to one of the preceding claims, **characterized in that** the loudspeaker connecting block (15) provides a connection for an external audio source.

6. An in-wall radio according to one of the preceding claims, **characterized in that** the loudspeaker connecting block (15) provides a connection for an "audio sink bus" or an "audio feed", and a "line-out" and "line-in" respectively.

7. An in-wall radio according to one of the preceding claims, **characterized in that** the loudspeaker connecting block (15) provides a connection for an external antenna.

8. An in-wall radio (1) according to claim 6, **characterized in that** the receiver/amplifier printed circuit board (13) has changeover switch (16) for switching over between an internal and an external antenna.

9. An in-wall radio according to one of the preceding claims, **characterized in that** the power-supply connecting block (19) enables a connection to an extension.

10. An in-wall radio according to one of the preceding claims, **characterized in that** the control buttons (42) of the C-disk (41) press the sensing arms (11) of the operating part (3, 7).

## Revendications

1. Radio encastrée avec un socle de raccordement radio encastré (1) qui ne nécessite seulement qu'une boîte de branchement unique et qui se compose des éléments suivants:
■ Un dispositif de commande (3, 7) avec panneau de signalisation (9), plusieurs bras de clavier (11) et une prise de commande (10),
■ Un module amplificateur /récepteur (13) avec partie récepteur radio, amplificateur, bloc de connexion de sonorisation (15) et un connecteur multibroches (14) pour connecter la prise de commande (10).
■ Une plaque réseau (18) avec bloc d'alimentation électrique et bloc de connexion d'approvisionnement en énergie (19),
■ Un boîtier composé d'une partie inférieure de boîtier (23) et d'une partie supérieure de boîtier (30),
■ Un anneau de retenue (37) fixé à la partie supérieure du boîtier (30),
la position de la plaque réseau (18) étant fixée grâce à des plates-formes de support (24) dans la partie inférieure du boîtier (23) et grâce à la patte de fixation immergeable (32) de la partie supérieure du boîtier (30) dans la partie inférieure du boîtier (23),
la position du module amplificateur/récepteur (13) étant fixée grâce aux plates-formes de support (27) dans la partie inférieure du boîtier (23) et grâce aux parois immergeables (34) de la partie supérieure du boîtier (30) dans la partie inférieure du boîtier (23) et un disque C (41) et un cache (40) étant sélectionnables à partir d'un programme d'encastrement souhaité pour l'équipement, tandis qu'un seul et même socle de raccordement radio encastré (1) est applicable de façon universelle aux différents programmes d'encastrement.

2. Radio encastrée selon la revendication 1, **caractérisée en ce que** le dispositif de commande est composée d'une partie inférieure de la manette (7) et d'une partie supérieure de la manette (3).

3. Radio encastrée selon la revendication 2, **caractérisée en ce qu'**un enclenchement se produise entre la partie supérieure de la manette (3) et la partie inférieure de la manette (7) sur les ergots d'enclenchement (8) et les ouvertures d'enclenchement (4).

4. Radio encastrée selon l'une des revendications précédentes, **caractérisée en ce qu'**un enclenchement se produise entre la partie inférieure du boîtier (23) et la partie supérieure du boîtier (30) sur les ergots d'enclenchement (31) et les ouvertures d'enclenchement (25).

5. Radio encastrée selon l'une des revendications précédentes, **caractérisée en ce que** le bloc de connexion de sonorisation (15) mette à disposition une connexion pour une source audio externe.

6. Radio encastrée selon l'une des revendications précédentes, **caractérisée en ce que** le bloc de connexion de sonorisation (15) mette à disposition une connexion pour une « source audio » ou une « entrée audio », respectivement « Line-out » et « Line-in ».

7. Radio encastrée selon l'une des revendications précédentes, **caractérisée en ce qu'**un bloc de connexion de sonorisation (15) mette à disposition une connexion pour une antenne externe.

8. Radio encastrée (1) selon la revendication 6, **caractérisée en ce qu'**un module amplificateur/récepteur (13) présente un commutateur (16) pour basculer entre une antenne interne et une antenne externe.

9. Radio encastrée selon l'une des revendications précédentes, **caractérisée en ce que** le bloc de connexion d'approvisionnement en énergie (19) permette la connexion d'un poste supplémentaire.

10. Radio encastrée selon l'une des revendications précédentes, **caractérisée en ce que** les touches de service (42) du disque C (41) alimentent les bras du clavier (11) du dispositif de commande (3, 7).
